# EUROPÄISCHE PATENTANMELDUNG

(11) **EP 1 510 630 A1**
(43) Veröffentlichungstag der Anmeldung: **02.03.2005**
(21) Anmeldenummer: 04020258.2
(22) Anmeldetag: 26.08.2004
(51) Int. Cl.: E04C 1/39, E02D 29/02

(54) **Formstein-system**

(30) Priorität: 27.08.2003 DE 20313254 U
(71) Anmelder: Mörk, Rolf, 71229 Leonberg (DE)
(72) Erfinder: Mörk, Rolf, 71229 Leonberg (DE)
(74) Vertreter: Fürst, Siegfried

(57) **Zusammenfassung**

Formstein-System zur Flächenbegrenzung und/oder zur Hangverbauung bestehend aus länglichen, bepflanzbaren Formsteinen (1, 1', 1"), Keilelementen (2), und Abschlusssteinen (3), wobei die Formsteine (1, 1', 1"), Keilelemente (2) und Abschlusssteine (3) im wesentlichen formschlüssig aneinander anlegbar sind und die länglichen, bepflanzbaren Formsteine (1, 1', 1") bevorzugt eine nach oben offene Pflanzrinne (1a) aufweisen.

## Beschreibung

Die vorliegende Erfindung betrifft ein Formstein-System zur Flächenbegrenzung oder zur Hangverbauung.

Es ist bekannt, zur Vermeidung des Abrutschens des Erdreichs eines Hanges oder einer Böschung eine Begrenzungsmauer aus Formsteinen aufzubauen, wobei diese im allgemeinen aus länglichen, quaderförmigen Formsteinen besteht, die auch derart ausgelegt sein können, dass sie bepflanzbar sind. Das bedeutet, dass in einer Rinne, die sich im Wesentlichen über die gesamte Länge des Formsteins erstreckt, Erdreich einfüllbar ist, in das die gewünschte Bepflanzung eingesetzt wird.

Im Stand der Technik sind Formstein-Systeme bekannt, bei denen mehrere längliche Formsteine zur Erzielung der gewünschten Mauerhöhe neben- und/oder übereinandersetzbar sind, um ein Umkippen der Mauer z.B. durch den Druck des Hanges, der damit verbaut wird, zu vermeiden.

Um eine Verbauung oder Mauer in gewünschter Länge zu erhalten, ist es bekannt, dass in einer horizontalen Reihe nebeneinander angeordnete Formsteine mit ihren Stirnseiten im Wesentlichen vollflächig und bündig aneinander anliegen. Die übereinander angeordneten Reihen können entweder alle, in Draufsicht gesehen, bündig zueinander ausgerichtet sein oder die übereinander liegenden Reihen sind nach Art einer Ziegelmauer jeweils versetzt zueinander. Dazu werden Formsteine unterschiedlicher Länge verwendet.

Mit derartigen Formsteinen ist es auch möglich, eine Lärmschutzwand z.B. an einer Straße oder eine Grundstücksoder sonstige Flächenbegrenzung zu erhalten.

Als nachteilig hierbei hat sich erwiesen, dass aufgrund des jeweils über die gesamte Längserstreckung der Formsteine durchgehend gleichen Querschnitts die stirnseitigen Abschlüsse derartiger Mauern oder Hangverbauungen ein ästhetisch nicht ansprechendes Erscheinungsbild abgeben und die Pflanzrinnen an ihren jeweiligen stirnseitigen Enden offen sind, so dass Erdreich z.B. durch Regen aus den Formsteinen ausgewaschen werden kann. Des weiteren ist es mit diesen länglichen Formsteinen praktisch nicht möglich, eine gekrümmte oder runde Mauer oder Hangverbauung zu erhalten, falls dies z.B. durch Grundstücksgrenzen oder Geländeformationen notwendig ist.

Ausgehend von diesem Stand der Technik ist der Fachmann vor die Aufgabe gestellt, ein Formstein-System anzugeben, mit dem zum einen ästhetisch ansprechende Mauern aufgebaut werden können, bei denen seitliche Abschlüsse für die Pflanzrinnen vorhanden sind und die Mauer auch einen gekrümmten oder gebogenen Verlauf nehmen kann.

Erfindungsgemäß wird diese Aufgabe durch ein Formstein-System mit den Merkmalen des Schutzanspruchs 1 gelöst. Vorteilhafte Weiterbildungen und Ausgestaltungen der Erfindung sind jeweils Gegenstand von Unteransprüchen.

Der Kerngedanke der Erfindung besteht darin, dass eine Mauer zur Flächenbegrenzung bzw. eine Hangverbauung aus mehreren sich einander ergänzenden Elementen zusammensetzbar ist. Dabei wird der Hauptteil der Mauer durch die länglichen, bepflanzbaren Formsteine gebildet, die im wesentlichen eine an sich bekannte längliche, geradlinig verlaufende äußere Gestalt aufweisen. Um die Mauer in gewünschter Form auszubilden sind Keilelemente vorgesehen, die zwischen zwei Formsteine einsetzbar sind, um derart zwischen den jeweiligen Längsachsen der benachbarten Formsteine einen Winkel zu bilden. Des weiteren sind Abschlusssteine vorgesehen, die entweder an die stirnseitigen Enden der länglichen Formsteine und/oder an die den eigentlichen Keil bildenden Seiten des Keilelements unmittelbar ansetzbar sind. Erfindungsgemäß ist dabei das Formstein-System derart ausgebildet, dass die vorstehend genannten Bestandteile des Systems im wesentlichen formschlüssig und passgenau aneinander anlegbar sind. So ist z.B. der Abschlussstein derart ausgebildet, dass die Stirnseite eines länglichen Formsteins zumindest vollständig überdeckt ist, wenn diese Stirnseite an die entsprechende Seite des Abschlusssteins angelegt ist. Der Abschlussstein kann diese Stirnseite wie im folgenden beschrieben überlappen.

Erfindungsgemäß sind keine kraftschlüssigen Verbindungen zwischen den einzelnen Elementen des Systems notwendig, wie z.B. Nut- oder Rastverbindungen zwischen den einzelnen Elementen, können vom Fachmann jedoch an den Elementen jeweils zueinander korrespondierend vorgesehen werden. Erfindungsgemäß ist auch das Keilelement derart ausgelegt, dass die länglichen Formsteine mit ihren Stirnseiten vollflächig und bündig an die hierzu vorgesehenen, den eigentlichen Keil bildenden, Seiten des Keilelements anlegbar sind. Gegebenenfalls kann das Keilelement auch die länglichen Formsteine überlappen. Ebenso können die Abschlusssteine an das Keilelement anlegbar sein.

Im Rahmen der Erfindung ist es möglich, dass die Höhe der drei vorstehend beschriebenen Elemente jeweils gleich ist. Es ist aber auch möglich, dass z.B. zwei oder mehrere übereinander angeordnete Formsteine mit einem gemeinsamen Abschlussstein, der entsprechend höher ausgelegt ist, am einen Ende einer Mauer abgeschlossen werden. Gleiches gilt für die Keilelemente. Im Prinzip kann dies auch umgekehrt erfolgen, d.h. ein länglicher Formstein wird mit mehreren entsprechend niedriger ausgelegten Abschlusssteinen bzw. Keilelementen versehen.

Der Vorteil der Erfindung besteht darin, dass mit diesem System nicht nur geradlinig verlaufende Schallschutzwände, Hangverbauungen u. dgl. Anlagen aufgebaut werden können sondern durch die Keilelemente auch gekrümmte Mauern, die aufgrund der vollflächigen und bündigen Anlage der einzelnen Elemente aneinander dennoch durchgehend sind und derart das Hindurchtreten von z.B. Erdreich an einem Hang durch die Mauer vermieden ist. Mit den Abschlusssteinen ist zudem erreicht, dass ein sauberer endseitiger Mauerabschluss erreichbar ist und insbesondere das Austreten von Erdreich am randseitigen Ende eines länglichen Formsteins vermieden ist.

Im Rahmen der Erfindung ist mit umfasst, dass eine Mauer, Hangverbauung oder dergleichen auch aus jeweils nur zwei oder nur einem der vorstehend beschriebenen Elemente aufgebaut ist. So können z.B. die Abschlusssteine derart ausgebildet sein, dass der Aufbau einer geradlinigen Mauer aus diesen alleine möglich ist, indem benachbarte Abschlusssteine, die unmittelbar aneinander anliegen, jeweils in ihrer Längserstreckung um 90° zueinander verdreht sind. Auch kann eine Mauer dadurch erhalten werden, dass nur die Keilelemente mit dazwischen angeordneten Abschlusssteinen verwendet werden.

Vorzugsweise weisen die länglichen, bepflanzbaren Formsteine mindestens eine nach oben offene Pflanzrinne auf, die insbesondere sich über die gesamte Länge des Formsteins erstreckt. In diese Pflanzrinne kann das Erdreich eingefüllt und darin die gewünschte Bepflanzung eingesetzt werden. In einer bevorzugten Ausführungsform haben die Formsteine im Querschnitt senkrecht zu ihrer Längserstreckung gesehen eine L-Form, U- oder V-Form oder eine Form entsprechend einem auf dem Kopf stehenden T. Hierbei kann insbesondere bei einer L-Form oder einer auf dem Kopf stehenden T-Form an dem senkrecht oder schräg nach oben ragenden Abschnitt des Formsteins obenseitig noch eine wulstartige Verdickung oder Verbreiterung vorgesehen sein, um z.B. auf diese Verbreiterung einen darüber angeordneten Formstein aufzusetzen. Diese Verbreiterung wird vom Fachmann derart gewählt, dass eine aus den Formsteinen aufgebaute Mauer eine hinreichende Stabilität aufweist.

Um neben- und/oder übereinander angeordnete Formsteine form- und kraftschlüssig zu verbinden ist vorgeschlagen, dass diese entlang ihrer Längserstreckung Rastnuten aufweisen, um so die Formsteine derart aufeinander zu setzen, dass eine Verschiebung quer zu ihrer jeweiligen Längserstreckung durch das Ineinandergreifen zueinander korrespondierender Rastnuten vermieden ist. Dazu sind insbesondere die Rastnuten an den Ober- und Unterseiten der Formsteine ausgebildet. Sie können aber auch seitlich angeordnet sein. Prinzipiell ist es auch möglich, dass diese Rastnuten senkrecht zur Längserstreckung der Formsteine angeordnet sind. Zusätzlich kann an den Formsteinen über ihre Längserstreckung, vorzugsweise durchgehend, eine weitere Aussparung vorgesehen sein, durch die hindurch Kabel-, Wasser- oder sonstige Versorgungsleitungen entlang der Mauer geführt werden können. Es ist vorgeschlagen, dass diese weiteren Aussparungen randseitig, d.h. oben- und/oder untenseitig, an den Formsteinen angebracht sind, sie können jedoch auch als Loch oder Durchbruch im Korpus eines Formsteins ausgebildet sein.

Um z.B. die vorstehend genannten Versorgungsleitungen im Wesentlichen in senkrechter Richtung an Anschlüssen im Boden oder Untergrund anzuschließen ist es weiterhin vorgesehen, dass an den Stirnseiten der Formsteine zumindest eine abschnittsweise Vertiefung ausgebildet ist, so dass bei übereinander gesetzten Formsteinen, deren Vertiefungen zueinander korrespondierend ausgerichtet sind, wodurch sich eine über die gesamte Höhe der Mauer durchgehend verlaufende Vertiefung bildet, in der z.B. ein Wasseranschluss geführt werden kann. Es ist auch möglich, dass diese Vertiefung im Inneren des Korpus des Formsteins angebracht ist.

Zur Anpassung z.B. einer Mauer an unterschiedliche Geländeformen und um dieser Mauer gewünschte Krümmungen/Rundungen zu verleihen, beträgt der Keilwinkel der erfindungsgemäßen Keilelemente jeweils einen ganzzahligen Bruchteil von 360°, um so insbesondere mit den vorstehend beschriebenen länglichen Formteilen und diesen Keilelementen einen Vollkreis bilden zu können. Insbesondere beträgt der Keilwinkel hierbei 30°, 45°, 60° oder 90°.

An den Stirnseiten der Keilelemente, zwischen denen der Keilwinkel α gebildet ist, liegen die Formteile bzw. die Abschlusselemente im wesentlichen vollflächig und bündig unmittelbar an. Um ein Verschieben z.B. von länglichen Formteilen senkrecht zu ihrer Längserstreckung relativ zu den Keilelementen zu vermeiden ist vorgeschlagen, dass an diesen Stirnseiten seitliche Fortsätze angeordnet sind, die sich im wesentlichen senkrecht von dieser Stirnseite weg erstrecken, und die im zusammengesetzten Zustand die Stirnseite der Formsteine seitlich umkragend überlappen. Diese Fortsätze werden vorteilhafterweise einstückig bei der Herstellung der Keilelemente gemeinsam mit diesen hergestellt.

An der Innenseite, d.h. am Keilwinkel α, und/oder an der Außenseite, die dem Keilwinkel α gegenüber liegt, der Keilelemente können senkrecht verlaufende Rippen ausgebildet sein, die zum einen eine Verbesserung des Aussehens der Keilelemente und zum anderen das formschlüssige Anlegen zweier Keilelemente mit ihren jeweiligen Außenseiten aneinander ermöglichen, um eine Relativverschiebung gegeneinander zu unterbinden.

Für die Abschlusssteine ist vorgesehen, dass sie in Draufsicht gesehen im wesentlichen eine rechteckige Grundfläche aufweisen mit längeren Breitseiten und kürzeren Schmalseiten.

Vorzugsweise sind an den Stirnseiten, in Draufsicht gesehen, Fortsätze insbesondere einstückig angeformt, wobei sich diese Fortsätze in der Ebene dieser Stirnfläche, also senkrecht zur längeren Breitseite über diese Breitseite hinaus erstrecken.

Zum Zusammensetzen mit den vorstehend beschriebenen Elementen des Formstein-Systems sind die Abschlusssteine derart dimensioniert, dass die Stirnseiten mit den daran seitlich abragenden Fortsätzen im wesentlichen formschlüssig und passgenau an die Breitseite eines benachbarten Abschlusssteines zwischen die über diese Breitseite überstehenden Fortsätze des benachbarten Abschlusssteins anlegbar bzw. einsetzbar sind. Ebenso ist vorgeschlagen, dass die Schmalseite des Abschlusssteins mit den Fortsätzen an die seitlichen Keilflächen eines Keilelementes mit den an diesem Keilelement vorgesehenen überstehenden Fortsätzen passgenau und formschlüssig einsetzbar ist.

Ebenso können die Abschlusssteine an ihren Breit- und/oder Stirnseiten mit den vorstehend für die Keilelemente beschriebenen senkrecht verlaufenden Rippen versehen sein.

Die Herstellung der erfindungsgemäßen Teile des Formstein-Systems geschieht in an sich dem Fachmann bekannter Weise im Gießverfahren in Formen, die entsprechend dimensioniert sind. Dabei kommen als Materialien im Bauwesen bekannte Werkstoffe in Frage, wie sie für andere Formsteine Anwendung finden, wie unter anderem fließfähige Gießbetone oder dergleichen. Die Teile des Systems können aber auch aus Kunststoff, wie z.B. Schaumstoff oder Styropor oder aus Recycling-Materialien, wie Kunststoff-Granulat, Glas, Kies etc., mit entsprechenden Bindemitteln gegossen werden. Auch eine Kombination vorstehend genannter Werkstoffe ist möglich.

Weitere Einzelheiten, Merkmale und Vorteile der Erfindung lassen sich dem nachfolgenden Beschreibungsteil entnehmen, in dem anhand von schematischen Darstellungen in den Zeichnungen Ausführungsbeispiele der Erfindung näher dargestellt sind. Es zeigen:
- Figuren 1 a, 1b, 1 c:: verschiedene längliche Formsteine im Querschnitt,
- Figur 2a:: ein Keilelement in Draufsicht
- Figur 2b:: dieses Keilelement in einer perspektivischen Ansicht,
- Figur 3a:: einen Abschlussstein in Draufsicht und
- Figur 3b:: diesen Abschlussstein in einer perspektivischen Ansicht.

Bei dem in den Figuren 1 a, 1b, 1c dargestellten Ausführungsbeispielen der Erfindung handelt es sich um Formsteine 1, 1', 1", die entlang ihrer jeweiligen Längserstreckung jeweils U-förmig 1, L-förmig 1' oder in Form eines auf dem Kopf stehenden T 1" ausgebildet sind. Die Formsteine 1', 1' weisen jeweils eine oder im Falle des Formsteins 1" zwei symmetrische Pflanzrinnen 1a auf, die mit Erdreich und der gewünschten Bepflanzung befüllbar sind. An der Oberseite der L-förmigen Formsteine 1' bzw. der T-förmigen Formsteine 1" sind jeweils wulstartige Verbreiterungen 1'e, 1 "e vorgesehen, um das Aufeinanderstellen, wie in Figur 1a ersichtlich, mehrerer Formsteine 1, 1', 1" zu ermöglichen. Die wulstartigen Verbreiterungen 1'e, 1 "e sind einstückig mit den Formsteinen 1', 1" ausgeführt. Die beiden hier dargestellten L-förmigen Formsteine 1' sind zueinander identisch und lediglich um ihre Hochachse um 180° zueinander verdreht. An den Formsteinen 1, 1', 1" können seitlich Einbuchtungen 1f, 1'f, 1"f ausgebildet sein.

Unten- oder obenseitig sind die Formsteine 1, 1', 1" mit Rastnuten 1 b derart versehen, dass die jeweils untenund/oder obenseitig angeordneten Rastnuten 1b nach Art einer Verrastung formschlüssig ineinander greifen, um so eine Relativverschiebung senkrecht zur Längsachse der jeweiligen Formsteine 1, 1', 1" zueinander zu vermeiden, um so der daraus aufgebauten Mauer eine ausreichende Querstabilität zu geben.

Aus den Darstellungen in Figuren 1b und 1 c sind weitere Ausführungsformen der Formsteine 1", 1 ersichtlich. In diesen perspektivischen Darstellungen sind jeweils nur Segmente, entlang der Längserstreckung der Formsteine 1", 1 abgebildet, es versteht sich aber, dass die hier dargestellten Segmente den Profilen der Formsteine 1", 1 über ihre gesamte Längserstreckung entsprechen. Der Formstein 1" ist an seiner Unter- und Oberseite mit Rastnuten 1b zum Zusammensetzen mit darunter und/oder darüber angeordneten weiteren Formsteinen 1, 1', 1" versehen. An seiner Oberseite ist des weiteren eine wulstartige Verbreiterung 1"e symmetrisch und einstückig angeformt, um auf diesen Formstein 1" weitere Formsteine 1, 1', 1" aufzusetzen. Zusätzlich ist an der Oberseite eine Aussparung 1 c ausgebildet, die sich auch über die gesamte Länge des Formsteins 1" erstrecken kann. In dieser Aussparung können in dem mit dem darüber angeordneten Formstein 1, 1', 1" gebildeten Hohlraum z.B.

Kabel, Leitungen oder dergleichen verlegt werden.

Des weiteren ist an der Stirnseite des Formsteins 1" eine stirnseitige Vertiefung 1 d ausgebildet, die sich bei Bedarf ebenfalls über die gesamte Höhe des Formsteins 1" erstrecken kann, um so die vorstehend beschriebenen Kabel oder Leitungen in der Mauer weiterzuführen.

In Figur 1 c ist im oberen Abschnitt entsprechend der Figur 1b ein U-förmiger Formstein 1 abgebildet, mit untenseitigen Rastnuten 1b und einer stirnseitigen Aussparung 1 d sowie einer nach oben offenen Pflanzrinne 1 a.

Aus der Draufsicht in Figur 2a ist eine schematische Darstellung des hier vorgesehenen Keilelements 2 ersichtlich. Die beiden Stirnseiten 2a des Keilelements 2 schließen den Keilwinkel α ein. An diesen Stirnseiten 2a können entweder Abschlusssteine 3 oder Formsteine 1, 1' oder 1" im wesentlichen passgenau, bündig und formschlüssig an bzw. zwischen die Fortsätze 2b an den Stirnseiten 2a eingesetzt werden. Diese Fortsätze 2b stehen senkrecht über die Grundfläche der Stirnseiten 2a über und sind insbesondere einstückig bei der Herstellung des Keilelements 2 an dieses angeformt. Die beiden weiteren, zwischen den Stirnseiten (2a) angeordneten und selbige (2a) verbindende Seiten sind hier als Innen- und Außenseite bezeichnet. In dem gezeigten Ausführungsbeispiel sind die Außenflächen dieser beiden Seiten gekrümmt ausgeführt, und zwar die Innenseite konkav und die Außenseite konvex. Die Innenseite, an der der Keilwinkel α des Keilelements 2 angegeben ist und die gegenüber liegende Außenseite des Keilelements 2 sind mit wenigstens einer senkrecht verlaufenden Hohlkehle 2c, also senkrecht zur Zeichenebene, versehen, so dass hier nicht weiter bezeichnete Rippen an diesen Außenflächen gebildet werden. Diese Rippen dienen einerseits einem verbesserten Halt des Formsteines mit dem angeschütteten Erdreich und andererseits, an der Seite, an der kein Erdreich aufgeschüttet ist, als dekorative Gestaltung.

Aus dieser Darstellung ist ersichtlich, dass die Breite der Stirnseiten 3a mit den seitlichen Fortsätzen 3b des Abschlusssteins 3 derart gewählt ist, dass diese Stirnseite 3a exakt zwischen die Fortsätze 2b des Keilelements 2 passt. Ebenso ist die Breite des Formsteins 1 gewählt. Vorzugsweise sind Formstein 1, Keilelement 2 und Abschlussstein 3 gleich hoch, können jedoch auch jeweils unterschiedlich hoch ausgeführt werden.

Das Keilelement 2 kann entweder massiv ausgeführt werden oder, in Draufsicht gesehen, wie hier dargestellt, eine mittige Ausnehmung 2d aufweisen, um z.B. das Gewicht des Keilelements 2 zu reduzieren. Die verbleibenden Wandstärken des Keilelements 2 sind vom Fachmann in geeigneter Weise festlegbar, um eine ausreichende Stabilität zu gewährleisten. Auch diese mittige Ausnehmung 2d kann bepflanzt werden.

Das in Figur 2a in Draufsicht gezeigte Keilelement ist in Figur 2b in einer perspektivischen Ansicht gezeigt, zum besseren Verständnis.

Aus der Draufsicht in Figur 3 ist ein Abschlussstein 3 ersichtlich, der im wesentlichen eine rechteckige Grundfläche aufweist, wobei die Breitseite 3c länger ist als die Schmalseite 3a. An der Schmalseite 3a sind Fortsätze 3b derart angeformt, dass sich die Fortsätze 3b im wesentlichen in der Ebene der Stirnseite 3a erstrecken und rechtwinklig zur Breitseite 3c überstehen. Die Fortsätze 3b sind vorzugsweise ebenfalls einstückig an den Abschlussstein 3 angeformt. Zwischen die Fortsätze 3b an der Breitseite 3c des Abschlusssteins 3 ist entweder ein Formstein 1 einsetzbar oder die Stirnseite 3a mitsamt den seitlichen Fortsätzen 3b eines weiteren Abschlusssteins 3.

In diesem Ausführungsbeispiel sind an den Stirnseiten 3a ebenfalls wie am Keilelement 2 senkrechte Hohlkehlen 3d vorgesehen, so dass auch hier Rippen ausgebildet sind. Bei Einsatz dieses Abschlusssteines 3 als Endstein einer gebildeten Mauer greifen diese Rippen in angeschüttetes Erdreich ein oder, falls hier kein Erdreich angeschüttet ist, sind sie dekorative Flächen.

Auch der Abschlussstein 3 ist hier mit einer mittigen Ausnehmung 3e zur Gewichtsreduzierung versehen.

Das in Figur 3a in Draufsicht gezeigte Keilelement ist in Figur 3b in einer perspektivischen Ansicht gezeigt, zum besseren Verständnis.

### Bezugszeichenliste

- 1, 1', 1": länglicher Formstein
- 1a: Pflanzrinne in 1, 1', 1"
- 1b: Rastnuten in 1, 1', 1"
- 1 c: Aussparung
- 1d: stirnseitige Vertiefung in 1, 1', 1"
- 1'e, 1"e: wulstartige Verbreiterung an 1', 1"
- 1f, 1'f, 1"f: Einbuchtung an 1, 1', 1"
- 2: Keilelement
- 2a: Stirnseite von 2
- 2b: seitliche Fortsätze an 2a
- 2c: senkrechte Hohlkehle an 2
- 2d: mittige Ausnehmung in 2
- 3: Abschlussstein
- 3a: Stirnseite von 3
- 3b: seitliche Fortsätze an 3a
- 3c: Breitseite von 3
- 3d: senkrechte Hohlkehle an 3
- 3e: mittige Ausnehmung in 3
- α: Keilwinkel an 2, zwischen den Stirnseiten 2a

## Patentansprüche

1. Formstein-System zur Flächenbegrenzung und/oder zur Hangverbauung bestehend aus
- länglichen, bepflanzbaren Formsteinen (1, 1', 1 "),
- Keilelementen (2), und
- Abschlusssteinen (3), wobei
die Formsteine (1, 1', 1"), Keilelemente (2) und Abschlusssteine (3) im wesentlichen formschlüssig aneinander anlegbar sind.

2. Formstein-System nach Anspruch 1,
**dadurch gekennzeichnet, dass**
die länglichen, bepflanzbaren Formsteine (1, 1', 1 ") mindestens eine nach oben offene Pflanzrinne (1a) aufweisen.

3. Formstein-System nach Anspruch 2,
**dadurch gekennzeichnet, dass**
die Formsteine (1, 1', 1 ") im Querschnitt gesehen im wesentlichen eine L-Form (1'), U-Form (1) oder eine Form entsprechend einem auf dem Kopf stehenden T (1") aufweisen.

4. Formstein-System nach einem der Ansprüche 2 oder 3,
**dadurch gekennzeichnet, dass**
die Formsteine (1, 1', 1") entlang ihrer Längserstreckung Rastnuten (1 b) aufweisen.

5. Formstein-System nach den Ansprüchen 2 bis 4,
**dadurch gekennzeichnet, dass**
die Formsteine (1, 1', 1") an ihren Unter- und/oder Oberseiten zumindest abschnittweise entlang ihrer Längserstreckung eine Aussparung (1c) aufweisen.

6. Formstein-System nach den Ansprüchen 2 bis 5,
**dadurch gekennzeichnet, dass**
die Formsteine (1, 1', 1") an ihren Stirnseiten zumindest abschnittsweise eine Vertiefung (1d) aufweisen.

7. Formstein-System nach Anspruch 1,
**dadurch gekennzeichnet, dass**
Keilelemente (2) in Draufsicht gesehen einen Winkel α von einem ganzzahligen Bruchteil von 360° aufweisen, insbesondere 30°, 45°, 60° oder 90°.

8. Formstein-System nach Anspruch 7,
**dadurch gekennzeichnet, dass**
die Keilelemente (2) an ihren Stirnseiten (2a), an denen die Formsteine (1, 1', 1") oder Abschlusssteine (3) anliegen, in Draufsicht gesehen seitliche Fortsätze (2b) zum Umgreifen der Formsteine (1, 1', 1") oder Abschlusssteine (3) aufweisen.

9. Formstein-System nach einem der Ansprüche 7 oder 8,
**dadurch gekennzeichnet, dass**
die Keilelemente (2) an ihren Innen- und/oder Außenseiten senkrecht verlaufende Rippen (2c) aufweisen.

10. Formstein-System nach Anspruch 1,
**dadurch gekennzeichnet, dass**
die Abschlusssteine (3) in Draufsicht gesehen im wesentlichen eine rechteckige Grundfläche aufweisen.

11. Formstein-System nach Anspruch 10,
**dadurch gekennzeichnet, dass**
die Abschlusssteine (3) an ihren Stirnseiten (3a), in Draufsicht gesehen, seitliche Fortsätze (3b) zum Umgreifen der Formsteine (1, 1', 1") aufweisen.

12. Formstein-System nach Anspruch 11,
**dadurch gekennzeichnet dass**
die Abschlusssteine (3) derart dimensioniert sind, dass sie mit ihren Stirnseiten (3a) mit seitlich abragenden Fortsätzen (3b) im wesentlichen formschlüssig und bündig an den Breitseiten (3c) zwischen die Fortsätze (3b) eines benachbarten Anschlusssteins (3) anlegbar sind.

13. Formstein-System nach den Ansprüchen 10 bis 12,
**dadurch gekennzeichnet, dass**
die Abschlusssteine (3) an ihren Breitseiten (3c) und/oder Stirnseiten (3a) senkrecht verlaufende Rippen (3d) aufweisen.

14. Formstein-System nach einem der vorhergehenden Ansprüche,
**dadurch gekennzeichnet, dass**
die Formsteine (1, 1', 1") aus fließfähigem Beton, Beton-Verbundmaterial, Recycling-Materialien oder Mischungen daraus in einem Gießverfahren hergestellt sind.
